# EUROPÄISCHE PATENTSCHRIFT

(11) **EP 0 425 715 B1**
(45) Veröffentlichungstag und Bekanntmachung des Hinweises auf die Patenterteilung: **16.02.1994**
(21) Anmeldenummer: 89120073.5
(22) Anmeldetag: 28.10.1989
(51) Int. Cl.: B65H 20/34, B21B 41/12, B21C 49/00

(54) **Bandspeicheranlage**
Strip accumulator
Accumulateur de bandes

(43) Veröffentlichungstag der Anmeldung: 08.05.1991
(73) Patentinhaber: BWG BERGWERK- UND WALZWERK-MASCHINENBAU GMBH, D-47051 Duisburg (DE)
(72) Erfinder: Noé, Oskar, Dipl.-Ing., D-4330 Mülheim (Ruhr) (DE); Noé, Rolf, Dipl.-Ing., D-4330 Mülheim (Ruhr) (DE); Noé, Andreas, Dr. mont. Dipl.-Ing., D-4330 Mülheim (Ruhr) (DE)
(74) Vertreter: Honke, Manfred, Dr.-Ing.

(56) Entgegenhaltungen:
- DE-C- 3 636 652
- GB-A- 2 056 953
- GB-A- 2 206 869
- PATENT ABSTRACTS OF JAPAN, Band 10, Nr. 187 (M-493)[2243], 2. Juli 1986 & JP-A-61 030 212 (KAWASAKI STEEL CORP.) 12-02-1986
- PATENT ABSTRACTS OF JAPAN, Band 13, Nr. 318 (M-582)[3666], 19. Juli 1989 & JP-A-1 104 416 (MITSUBISHI ELECTRIC CORP.) 21-04-1989
- PATENT ABSTRACTS OF JAPAN, Band 13, Nr. 565 (M-907)[3913], 14. Dezember 1989 & JP-A-1 237 018 (MITSUBISHI ELECTRIC CORP.) 21-09-1989

## Beschreibung

Die Erfindung betrifft eine Bandspeicheranlage, mit einem Horizontal- oder Vertikal-Bandspeicher für unter Schlingenbildung kontinuierlich durchlaufende Bänder, insbes. Metallbänder, in Bandbehandlungsanlagen, mit einem Bandantrieb im Einlauf, einem Bandantrieb im Auslauf, wobei der Bandspeicher in zwei oder mehr Speicherabschnitte unterteilt ist und jeder Speicherabschnitt einen eigenen Zugantrieb zum Erzeugen des erforderlichen Bandzuges in den Schlingensträngen aufweist.

Im Ein- und Auslauf von Bandbehandlungsanlagen für beispielsweise Metallbänder aus Stahl, Alu od. dgl., Kunststoffbänder, Papierbänder aber auch Folien, Draht od. dgl., mit kontinuierlichem Betrieb im Prozeßteil ist es erforderlich, jeweils einen Bandspeicher anzuordnen, der die Stillstandzeiten beim Wechseln der Coils, Wickel oder Spulen überbrückt. Bei der Behandlung von Metallbändern kann der Prozeßteil ein Walzwerk, eine Streckanlage, ein chemischer Behandlungsteil, eine Beschichtungsanlage, eine Glühe od. dgl. sein. Als Bandspeicher kennt man Horizontal- oder Vertikal-Speicher, welche jeweils von dem betreffenden Band unter Schlingenbildung durchlaufen werden. Die einzelnen Schlingen bzw. Schlingenstränge werden über ortsfeste und ortsbewegliche Umlenkrollen geführt. Die ortsbeweglichen Umlenkrollen sind bei Vertikal-Speichern in Rollentischen und bei Horizontal-Speichern in Schlingenwagen angeordnet. Die Rollentische bzw. Schlingenwagen sind mit einem Zugantrieb verbunden, welcher zum Erzeugen der erforderlichen Bandspannung bzw. des gewünschten Bandzuges in den Schlingensträngen dient.

Beim Umlaufen der Umlenkrollen entstehen Biege- und Reibungsverluste, insbes., wenn es sich um Metallbänder mit Dicken von 1,5 mm bis 6 mm handelt. Diese Biege- und Reibungsverluste addieren sich von Schlingenstrang zu Schlingenstrang. Der Durchmesser der Umlenkrollen ist aus baulichen Gründen nicht groß genug, um ein elastisches Umlaufen des Bandes zu gewährleisten. Beispielsweise ist bei einem Stahlband mit einer Streckgrenze von 250 N/mm² und einer Banddicke von 2 mm ein Rollendurchmesser von 1680 mm erforderlich. Bei einer Banddicke von 6 mm muß der Rollendurchmesser sogar 5000 mm betragen. Jedoch sind aus Kostengründen und vom Platzbedarf her lediglich Rollendurchmesser zwischen 1000 mm und 1500 mm üblich. Bei derartigen Rollendurchmessern treten jedoch im Bereich der vorerwähnten Banddicken extrem hohe Biege- und Reibungsverluste auf, die aus technischen und wirtschaftlichen Gründen nicht vertretbar sind. - Darüber hinaus werden in zunehmendem Maß höhere Prozeßgeschwindigkeiten sowie größere Bandspeicherkapazitäten und Wickelbunde verlangt, um die Bandbehandlungsanlage bzw. ihren Prozeßteil kontinuierlich mit hohen Bandgeschwindigkeiten fahren zu können.

Aus der JP-A-61 30 212 (PATENT ABSTRACTS OF JAPAN) ist eine gattungsgemäße Bandspeicheranlage bekannt, die einen in zwei Speicherabschnitte unterteilten Bandspeicher aufweist, wobei jeder Speicherabschnitt einen eigenen Zugantrieb besitzt. Zwischen den beiden Speicherabschnitten ist jedoch kein Bandzwischenantrieb vorgesehen, es soll vielmehr stets die gleiche Bandspannung in beiden Speicherabschnitten erreicht werden. Dazu sind Detektoren zur Angabe der jeweiligen Position der Rollentische beider Speicherabschnitte vorgesehen, während die Zugantriebe so gesteuert sind, daß sich beide Rollentische stets auf gleicher Höhe befinden.

Die JP-A-12 37 018 (PATENT ABSTRACTS OF JAPAN) lehrt eine Bandspeicheranlage mit lediglich einem einzigen Bandspeicher und einzelnen angetriebenen Speicherrollen. Die Speicherrollen sind gegenüber einem auf- und niederfahrenden Rollentisch mit eigenem Antrieb positioniert und erfüllen die Funktion von Hilfsrollen, die mit einem konstanten Drehmoment angetrieben werden, um einen möglichst konstanten Bandzug zu erhalten.

Die DE-C 36 36 652 behandelt einen Bandspeicher mit zumindest zwei Schlingenwagen und Schlingenwagenantrieben, wobei die Schlingenwagen horizontal verfahrbar sind und der eine Schlingenwagenantrieb zuggeregelt ist, während die anderen Schlingenwagenantriebe in Abhängigkeit von der Geschwindigkeit des zuggeregelten Schlingenwagenantriebes geschwindigkeitsgeregelt sind. Dadurch soll ein Bandspeicher für kontinuierlich durchlaufende Bänder geschaffen werden, bei dem ein synchrones Fahren sämtlicher Schlingenwagen in funktionsgerechter und einfacher Weise gewährleistet ist.

Der Erfindung liegt die Aufgabe zugrunde, eine Bandspeicheranlage der eingangs beschriebenen Art zu schaffen, in der sich unter Beibehaltung üblicher Rollendurchmesser für die Umlenkrollen die Biege- und Reibungsverluste unter Berücksichtigung selbst erheblicher Banddicken einwandfrei beherrschen lassen, die darüber hinaus in einfacher und betriebssicherer Weise eine beliebig große Speicherkapazität und hohe Prozeßgeschwindigkeiten ermöglicht.

Diese Aufgabe löst die Erfindung bei einer gattungsgemäßen Bandspeicheranlage dadurch, daß zwischen den Speicherabschnitten Bandzwischenantriebe angeordnet sind, daß beide Bandantriebe und die Bandzwischenantriebe geschwindigkeitsgeregelt sind, und daß die Zugantriebe bei Abweichungen vom Synchronlauf der Rollentische eines Vertikal-Speichers bzw. der Schlingenwagen eines Horizontal-Speichers die geschwindigkeitsgeregelten Bandantriebe bzw. Bandzwischenantriebe über einen Rechner zur Wiederherstellung des Synchronlaufes entsprechend beeinflussen. - Im Rahmen der Erfindung werden die Biege- und Reibungsverluste jedes Speicherabschnittes durch den jeweils nachfolgenden geschwindigkeitsgeregelten Bandzwischenantrieb aufgebracht und für den nachfolgenden Speicherabschnitt wieder auf die Zugeingangsgröße des ersten Schlingenstranges des vorhergehenden Speicherabschnittes eingestellt. Die Bandzwischenantriebe nehmen so viel Leistung auf, wie für die Deckung der jeweiligen Biege- und Reibungsverluste des durchlaufenden Bandes in dem betreffenden Speicherabschnitt erforderlich ist. Sie sind für die maximal auftretenden Zugverluste ausgelegt, in welche die Biege- und Reibungsverluste eingehen. Der Synchronlauf der Rollentische bzw. Schlingenwagen der Speicherabschnitte läßt sich durch Wegmessung der Zugantriebe kontrollieren. Entsprechende Korrektursignale werden vom Rechner an die Bandantriebe bzw. Bandzwischenantriebe gegeben.

Weitere vorteilhafte Ausgestaltungen der Erfindung sind im folgenden aufgeführt. So sieht die Erfindung vor, daß die Zugantriebe für die Rollentische bzw. Schlingenwagen identisch ausgebildet sind. Weiter sind vorzugsweise zumindest die Bandzwischenantriebe in Abhängigkeit von der Geschwindigkeitsdifferenz zwischen dem einlaufseitigen und auslaufseitigen Bandantrieb unter Zwischenschaltung des Rechners so regelbar, daß der jeweilige Füllstand der Speicherabschnitte annähernd gleich bleibt. Die Geschwindigkeitsdifferenz wird kontinuierlich gemessen und über einen Rechner für die Geschwindigkeiten der Bandzwischenantriebe verarbeitet. Ebenso werden die Füllstände dem Rechner kontinuierlich zugeführt und für die Geschwindigkeitsregelung der Bandzwischenantriebe verarbeitet. Füllstandsdifferenzen der Speicherabschnitte werden durch Korrektursignale für die Bandzwischenantriebe bzw. deren Geschwindigkeiten ausgeglichen. Sofern es sich bei dem Bandspeicher um einen Vertikal-Speicher handelt, sind zweckmäßigerweise die Speicherabschnitte mit jeweils einem eigenen Rollentisch in vorgegebenen Abständen hintereinander angeordnet. Bei einem Horizontal-Speicher sind zweckmäßigerweise die Speicherabschnitte mit jeweils einem eigenen Schlingenwagen in vorgegebenen Abständen übereinander angeordnet.

Die durch die Erfindung erreichten Vorteile sind im wesentlichen darin zu sehen, daß sich nunmehr beliebig große Bandspeicher in einfacher und betriebssicherer Bauweise bauen lassen. Beliebig große Bandspeicher meint Speicher mit beliebig großer Kapazität unter Beibehaltung von Umlenkrollen mit herkömmlichen Rollendurchmessern selbst beim Speichern von Bändern und insbes. Metallbändern mit erheblichen Banddicken und insbes. Banddicken bis zu 6 mm. Die sich addierenden Biege- und Reibungsverluste werden nach jedem Speicherabschnitt von dem jeweils nachgeordneten Bandzwischenantrieb aufgebracht, so daß für den ersten Schlingenstrang eines jeden Speicherabschnittes die gleiche Zugeingangsgröße zur Verfügung steht. Besonders vorteilhaft können Bandspeicher in Vertikal-Bauweise als Schlingenwagen ausgeführt werden. Die vertikal hängenden Schlingenstränge neigen nicht zum Verlaufen und können in bekannter Weise mittig gesteuert werden. Da sämtliche Zugantriebe für die Speicherabschnitte gleich sind, ist eine einfache Gleichlaufregelung der Rollentische möglich. Bei unterschiedlichen Bändern kann der gewünschte Bandzug jeweils nach Durchlauf der Verbindungsstelle von Speicherabschnitt zu Speicherabschnitt neu eingestellt werden, d. h. die einzelnen Speicherabschnitte können mit unterschiedlichen Bandzügen gefahren werden und dennoch bleibt der Gleichlauf der Speicherabschnitte bzw. ihrer Rollentische erhalten. Darüber hinaus kann mit erhöhten Prozeßgeschwindigkeiten gearbeitet werden, weil der Prozeßteil der betreffenden Bandbehandlungsanlage mit hohen Geschwindigkeiten kontinuierlich gefahren werden kann.

Im folgenden wird die Erfindung anhand einer lediglich ein Ausführungsbeispiel darstellenden Zeichnung näher erläutert; es zeigen:
- Fig. 1: eine Bandbehandlungsanlage mit einer erfindungsgemäßen Bandspeicheranlage in schematischer Seitenansicht,
- Fig. 2: einen Ausschnitt aus dem Gegenstand nach Fig. 1, und zwar mit einem Bandspeicher der Vertikal-Bauart,
- Fig. 3: einen Ausschnitt aus dem Gegenstand nach Fig. 1, und zwar mit einem Bandspeicher der Horizontal-Bauart.

In den Figuren ist eine Bandbehandlungsanlage mit einer Bandspeicheranlage dargestellt. Die Bandspeicheranlage weist in ihrem grundsätzlichen Aufbau einen Bandspeicher 1 für unter Schlingenbildung kontinuierlich durchlaufende Bänder 2, insbesondere Metallbändern, auf, und zwar mit einem Bandantrieb 3 im Einlauf, einem Bandantrieb 4 im Auslauf und zumindest einem Zugantrieb 5 zum Erzeugen der erforderlichen Bandspannung in den Schlingensträngen 6. Der Bandspeicher 1 ist in zwei oder mehr Speicherabschnitte 1a, 1b, 1c bsw. unterteilt, nach den Ausführungsbeispielen in jeweils drei Speicherabschnitte 1a, 1b, 1c unterteilt. Jeder Speicherabschnitt 1a, 1b, 1c weist einen eigenen Zugantrieb 5a, 5b, 5c auf. Zwischen den Speicherabschnitten 1a, 1b, 1c sind geschwindigkeitsgeregelte Bandzwischenantriebe 7, 8 angeordnet. Auch die Bandantriebe 3, 4 im Ein- und Auslauf können geschwindigkeitsgeregelt sein.

Bei der Ausführungsform nach Fig. 2 mit einem Vertikal-Speicher sind die Speicherabschnitte 1a, 1b, 1c mit jeweils einem eigenen Rollentisch 9a, 9b, 9c in vorgegebenen Abständen hintereinander angeordnet. Bei der Ausführungsform nach Fig. 3 mit einem Horizontal-Speicher sind die Speicherabschnitte 1a, 1b, 1c mit jeweils einem eigenen Schlingenwagen 10a, 10b, 10c in vorgegebenen Abständen übereinander angeordnet.

Zumindest die Bandzwischenantriebe 7, 8 sind in Abhängigkeit von der Geschwindigkeitsdifferenz zwischen dem einlaufseitigen und auslaufseitigen Bandantrieb 3, 4 unter Zwischenschaltung eines Rechners so regelbar, daß der jeweilige Füllstand der Speicherabschnitte 1a, 1b, 1c annähernd gleicht bleibt. Die Zugantriebe 5a, 5b, 5c für die Rollentische 9a, 9b, 9c bzw. Schlingenwagen 10a, 10b, 10c sind identisch ausgebildet. Die Rollentische 9a, 9b, 9c bzw. Schlingenwagen 10a, 10b, 10c laufen synchron. Die Zugantriebe 5a, 5b, 5c beeinflussen bei Abweichungen vom Synchronlauf die geschwindigkeitsgeregelten Bandantriebe 3, 4 bzw. Bandzwischenantriebe 7, 8 über den Rechner in entsprechender Weise, also um den Synchronlauf wiederherzustellen.
- Im folgenden sind die Speicherfunktionen:: Füllen;
Leeren;
gefüllter Speicher
an einem Beispiel funktionell erläutert, und zwar ausgehend von einer Bandeinlaufgeschwindigkeit V_{E} 700 m/min und einer Bandauslaufgeschwindigkeit V_{A} 300 m/min.
- Füllen:: ${\text{V}}_{\text{E}} {\text{> V}}_{\text{A}}$
${\text{ΔV = V}}_{\text{E}} {\text{- V}}_{\text{A}} \text{= 400 m/min}$ ,
${\text{V₁ = V}}_{\text{E}} \text{- 1/3 ΔV = 566,66 m/min}$ ,
${\text{V₂ = V}}_{\text{E}} \text{- 2/3 ΔV = 433,33 m/min}$ ,
unter Berücksichtigung von drei Speicherabschnitten.

- Leeren:: ${\text{V}}_{\text{E}} {\text{< V}}_{\text{A}}$ und bei ${\text{V}}_{\text{E}} \text{= 0}$ ,
${\text{ΔV = V}}_{\text{A}} \text{= 300 m/min}$ ,
$\text{V₁ = ΔV - 2/3 ΔV = 100 m/min}$ ,
$\text{V₂ = ΔV - 1/3 ΔV = 200 m/min}$ .
- Speicher gefüllt:: ${\text{V}}_{\text{E}} {\text{- V₁ = V₂ = V}}_{\text{A}} \text{= 300 m/min}$ .

## Patentansprüche

1. Bandspeicheranlage, mit einem Horizontal- oder Vertikal-Bandspeicher (1) mit synchronlaufenden Rollentischen (9a, 9b, 9c) bzw. Schlingenwagen (10a, 10b, 10c) für unter Schlingenbildung kontinuierlich durchlaufende Bänder (2), insbesondere Metallbänder, in Bandbehandlungsanlagen, mit einem Bandantrieb (3) im Einlauf, einem Bandantrieb (4) im Auslauf, wobei der Bandspeicher (1) in zwei oder mehr Speicherabschnitte (1a, 1b, 1c) unterteilt ist und jeder Speicherabschnitt (1a, 1b, 1c) einen eigenen Zugantrieb (5a, 5b, 5c) zum Erzeugen des erforderlichen Bandzuges in den Schlingensträngen (6) aufweist, **dadurch gekennzeichnet,** daß zwischen den Speicherabschnitten (1a, 1b, 1c) Bandzwischenantriebe (7, 8) angeordnet sind, daß beide Bandantriebe (3, 4) und die Bandzwischenantriebe (7, 8) geschwindigkeitsgeregelt sind, und daß die Zugantriebe (5a, 5b, 5c) bei Abweichungen vom Synchronlauf der Rollentische (9a, 9b, 9c) eines Vertikalspeichers bzw. der Schlingenwagen (10a, 10b, 10c) eines Horizontalspeichers die geschwindigkeitsgeregelten Bandantriebe (3, 4) bzw. Bandzwischenantriebe (7, 8) über einen Rechner zur Wiederherstellung des Synchronlaufes entsprechend beeinflussen.

2. Bandspeicheranlage nach Anspruch 1, dadurch gekennzeichnet, daß die Zugantriebe (5a, 5b, 5c) identisch ausgebildet sind.

3. Bandspeicheranlage nach Anspruch 1 oder 2, dadurch gekennzeichnet, daß zumindest die Bandzwischenantriebe (7, 8) in Abhängigkeit von der Geschwindigkeitsdifferenz zwischen dem einlaufseitigen und auslaufseitigen Bandantrieb (3, 4) unter Zwischenschaltung des Rechners so regelbar sind, daß der jeweilige Füllstand der Speicherabschnitte (1a, 1b, 1c) annähernd gleich bleibt.

4. Bandspeicheranlage mit einem Vertikal-Speicher, dadurch gekennzeichnet, daß die Speicherabschnitte (1a, 1b, 1c) mit jeweils einem eigenen Rollentisch (9a, 9b, 9c) hintereinander angeordnet sind.

5. Bandspeicheranlage nach einem der Ansprüche 1 bis 3 mit einem Horizontal-Speicher, dadurch gekennzeichnet, daß die Speicherabschnitte (1a, 1b, 1c) mit jeweils einem eigenen Schlingenwagen (10a, 10b, 10c) übereinander angeordnet sind.

## Claims

1. A strip accumulator installation with a horizontal or vertical strip accumulator (1) with synchronously running roller tables (9a, 9b, 9c) or loop carriages (10a, 10b, 10c) for strips (2), particularly metal strips, continuously running through with the formation of loops in strip processing installations, with a strip drive (3) at the input and a strip drive (4) at the output, wherein the strip accumulator (1) is subdivided into two or more accumulator sections (1a, 1b, 1c) and each accumulator section (1a, 1b, 1c) has a separate traction drive (5a, 5b, 5c) for producing the requisite strip tension in the loop runs (6), characterised in that strip intermediate drives (7, 8) are disposed between the accumulator sections (1a, 1b, 1c), that both strip drives (3, 4) and the strip intermediate drives (7, 8) are speed-controlled, and that the traction drives (5a, 5b, 5c) correspondingly influence the speed-controlled strip drives (3, 4) or strip intermediate drives (7, 8) via a computer to restore the synchronous running when there are departures from the synchronous running of the roller tables (9a, 9b, 9c) of a vertical accumulator or of the loop carriages (10a, 10b, 10c) of a horizontal accumulator.

2. A strip accumulator installation according to claim 1, characterised in that the traction drives (5a, 5b, 5c) are of identical construction.

3. A strip accumulator installation according to claim 1 or 2, characterised in that at least the strip intermediate drives (7, 8) can be controlled with the computer connected in-line depending on the difference in speed between the input side and output side strip drives (3, 4) so that the state of filling of the accumulator sections (1a, 1b, 1c) remains approximately the same in each case.

4. A strip accumulator installation with a vertical accumulator, characterised in that the accumulator sections (1a, 1b, 1c) are disposed in series with a separate roller table (9a, 9b, 9c) in each case.

5. A strip accumulator installation according to any one of claims 1 to 3 with a horizontal accumulator, characterised in that the accumulator sections (1a, 1b, 1c) are arranged one on top of another with a separate loop carriage (10a, 10b, 10c) in each case.

## Revendications

1. Installation de magasin à bandes, avec un magasin à bandes (1) horizontal ou vertical, avec des tables à rouleaux (9a, 9b, 9c) et/ou des chariots à boucles (10a, 10b, 10c) fonctionnant en synchronisme pour des bandes (2) circulant en continu en formant des boucles, en particulier pour des bandes de métal dans des installations de traitement de bandes, avec un mécanisme (3) d'entraînement de la bande à l'entrée, un mécanisme (4) d'entraînement de la bande à la sortie, le magasin à bandes (1) étant subdivisé en deux ou plus de deux sections du magasin (1a, 1b, 1c) et chaque section (1a, 1b, 1c) du magasin présentant son propre mécanisme d'entraînement à traction (5a, 5b, 5c) pour produire la tension nécessaire de la bande dans les brins (6) des boucles,
**caractérisée** en ce que des mécanismes intermédiaires (7, 8) d'entraînement de la bande sont disposés entre les sections (1a, 1b, 1c) du magasin, en ce que les deux mécanismes (3, 4) d'entraînement de la bande et les mécanismes intermédiaires (7, 8) d'entraînement de la bande sont réglés quant à leur vitesse, et que les mécanismes d'entraînement à traction (5a, 5b, 5c), en cas d'écarts par rapport au synchronisme des tables à rouleaux (9a, 9b, 9c) d'un magasin vertical ou des chariots à boucles (10a, 10b, 10c) d'un magasin horizontal, influencent les mécanismes (3, 4) d'entraînement de la bande à vitesse réglée, et/ou les mécanismes intermédiaires (7, 8) d'entraînement de manière appropriée par l'intermédiaire d'un calculateur pour rétablir le synchronisme.

2. Installation de magasin à bandes selon la revendication 1, caractérisée en ce que les mécanismes d'entraînement à traction (5a, 5b, 5c) sont identiques entre eux.

3. Installation de magasin à bandes selon la revendication 1 ou 2, caractérisée en ce que tout au moins les mécanismes intermédiaires (7, 8) d'entraînement de la bande sont réglables, par l'intermédiaire du calculateur, en fonction de la différence de vitesse entre les mécanismes (3, 4) d'entraînement de la bande sur le côté d'entrée et sur le côté de sortie, de telle manière que l'état de remplissage respectif des diverses sections (1a, 1b, 1c) du magasin reste approximativement égal.

4. Installation de magasin à bandes à magasin vertical, caractérisée en ce que les sections (1a, 1b, 1c) du magasin sont disposées l'une derrière l'autre, chacune avec sa propre table à rouleaux (9a, 9b, 9c).

5. Installation de magasin à bandes selon une des revendications 1 à 3 avec un magasin horizontal, caractérisée en ce que les sections (1a, 1b, 1c) du magasin sont disposées l'une au-dessus de l'autre, chacune avec son propre chariot à boucles (10a, 10b, 10c).
